# EUROPÄISCHE PATENTSCHRIFT

(11) **EP 0 001 832 B1**
(45) Veröffentlichungstag und Bekanntmachung des Hinweises auf die Patenterteilung: **07.10.1981**
(21) Anmeldenummer: 78101280.2
(22) Anmeldetag: 02.11.1978
(51) Int. Cl.: H01R 39/64, C25D 17/20

(54) **Vorrichtung zur Übertragung von elektrischem Strom**
Electrical current transmission device
Appareil de transmission de courant électrique

(30) Priorität: 07.11.1977 DE 2749680
(43) Veröffentlichungstag der Anmeldung: 16.05.1979
(73) Patentinhaber: HOECHST AKTIENGESELLSCHAFT, 65926 Frankfurt am Main (DE)
(72) Erfinder: Ahlgrim, Michael, D-5042 Erfstadt-Lechenich (DE); Mietens, Gerhard, Dr., D-5030 Hürth-Efferen (DE); Krieger, Wilfried, D-5040 Brühl (DE); Sorbe, Günter, D-5030 Hürth (DE)

## Beschreibung

Die vorliegende Erfindung betrifft eine zur Übertragung von elektrischem Strom mit hoher Stromstärke auf eine rotierende Elektrode geeignete Vorrichtung, welche aus einer mit einem Deckel verschlossenen Wanne und einer horizontal angeordneten Welle besteht, wobei die Wanne mit einer Leitflüssigkeit gefüllt ist, und wobei an der Wanne mindestens ein Kontaktstück befestigt ist, an welches ein flexibles Kabel anschliessbar ist, und wobei auf der Welle mindestens eine Scheibe angebracht ist, welche teilweise in die Leitflüssigkeit eintaucht.

Bei der galvanischen Behandlung von Grossbehältern, beispielsweise beim Elektropolieren oder Hartverchromen, wird in den Behälter der flüssige Elektrolyt eingefüllt. Der Behälter dient gleichzeitig als eine Elektrode, während in den Behälter als andere Elektrode eine Drehkathode bzw. Drehanode eingeführt wird.

So ist aus der DE-OS 2 528 942 eine Vorrichtung zur Durchführung eines Elektropolierverfahrens bekannt. Danach wird der Grossbehälter horizontal auf mehreren Rollenböcken drehbar gelagert. Durch die mittigen Stutzen des Grossbehälters ist eine Welle elektrisch isoliert und frei drehbar hindurchgeführt, an welcher mit Hilfe von Elektrodenhalterungen eine netzförmige Elektrode in nahem Abstand und parallel zur Behälterwand befestigt ist. In den Behälter ist soviel Elektrolyt eingefüllt, dass die Elektrode bedeckt ist. Während des Elektropolierens steht die Welle mit der Elektrode, welche mit dem negativen Pol einer Gleichspannungsquelle verbunden ist, still, während der Behälter langsam um seine Längsachse gedreht wird. Auf welche Weise die Verbindung des Behälters während seiner Drehung mit dem positiven Pol der Gleichspannungsquelle bewerkstelligt wird, ist in dieser Schrift nicht angegeben. Diese Verbindung kann jedoch hergestellt werden, indem an einem Deckel des Behälters, vorzugsweise nahe seinem Mittelpunkt, eine Buchse aus Kupfer befestigt ist. Auf der Kupferbuchse ist eine Lagerschale drehbar angeordnet, welche zur Verbesserung der Stromübertragung mit Leitfett versehen und über eine flexible Leitung mit der Gleichspannungsquelle verbunden ist.

Beim Verfahren zum Hartverchromen von Polymerisationsbehältern nach der DE-OS 1 808 865 wird der Behälter vertikal aufgestelt und nach Einbau einer Wanderanode vollständig mit Elektrolyt gefüllt. Der während der Hartverchromung stillstehende Behälter wird mit dem negativen Pol einer Gleichstromquelle verbunden, während die Verbindung zwischen der sich drehenden Wanderanode und dem positiven Pol der Gleichstromquelle durch Quecksilber hergestellt wird, welches sich in einem Gefäss befindet, das oberhalb des Behälters konzentrisch zur Welle der Wanderanode angeordnet ist, von ihr durchdrungen und mit ihr dichtschliessend verbunden ist. In das Quecksilber taucht eine starre Verbindungsleitung ein, welche zur Gleichstromquelle führt.

Aus der US-PS 3 514 653 ist eine reibungsfreie Schleifringvorrichtung bekannt, welche aus einem geschlossenen zylindrischen Gehäuse besteht, das aus zwei miteinander durch Bolzen verschraubte symmetrische Hälften aufgebaut ist. Das Gehäuse ist mittig von einer horizontal angeordneten Welle durchdrungen und weist zwei vertikale Höhlungen auf. Im Bereich der Höhlungen ist auf die Welle je eine in der Höhlung frei drehbare Scheibe aufgezogen. Der untere Bereich jeder Höhlung ist mit einer Leitflüssigkeit, beispielsweise Quecksilber, gefüllt, in welche die Scheiben teilweise eintauchen. In jede Höhlung ist an ihrem tiefsten Punkt ein Schraubenbolzen eingesetzt, welcher das Gehäuse durchdringt und an welchen ausserhalb des Gehäuses ein flexibles Kabel anschraubbar ist.

Schliesslich ist aus der FR-OS 2 266 335 bekannt, zur elektrischen Verbindung zwischen einem drehenden Teil und einem feststehenden Teil den Ringspalt zwischen beiden Teilen mit einer Leitflüssigkeit zu füllen, welche aus einem am feststehenden Teil angeordneten Behälter, der mit dem Ringspalt strömungsmässig verbunden ist, austritt. Dabei können Leitflüssigkeiten mit einem Schmelzpunkt oberhalb von Raumtemperatur verwendet werden, insbesondere Metallegierungen einer geeigneten Kombination von mindestens zwei der Elemente Zinn, Blei, Wismut, Cadmium, Tellur, Indium, Arsen, Gallium und Zink. Vorzugsweise ist als Leitflüssigkeit eine geschmolzene Metallegierung aus 31,25% Blei, 18,75% Zinn und 50% Bismut mit einem Schmelzpunkt von 84,5°C geeignet.

Nachteilig ist bei der aus Kupferbuchse und Lagerschale mit Leitfett bestehenden Strom- übertragungseinrichtung, dass der Strom zwischen Buchse und Lager nur an einem kleinen Flächenbereich übertragen wird, wodurch Buchse und Lager sehr heiss werden. Eine Temperaturerhöhung an der Berührungsstelle erhöht aber den elektrischen Widerstand, zu dessen Überwindung eine höhere elektrische Leistung erforderlich ist. Darüberhinaus wird das Leitfett bei Erhitzung von Buchse und Lager so dünnflüssig, dass es ausläuft oder es verkokt.

Von Nachteil ist bei der Verwendung von Quecksilber als Stromübertrager, dass es bei Zimmertemperatur flüssig ist und daher bei Transport und Montage leicht auslaufen kann.

Dadurch kann in Anbetracht der grossen Giftigkeit des Quecksilbers leicht die Gesundheit des Bedienungspersonals gefährdet werden.

Es ist daher Aufgabe der vorliegenden Erfindung, eine Vorrichtung zur Übertragung von elektrischem Strom von hoher Stromstärke auf eine rotierende Elektrode anzugeben, bei welcher auf die Verwendung von heiss werdenden Metallteilen bzw. von Quecksilber als Stromübertrager verzichtet werden kann. Eine solche Vorrichtung besteht aus einer mit einem Deckel verschlossenen Wanne sowie aus einer horizontal angeordneten, mit mindestens einer Scheibe versehenen : Welle, wobei die Scheibe teilweise in eine in der : Wanne befindliche Leitflüssigkeit eintaucht und wobei an der Wanne mindestens ein Kontaktstück befestigt ist, an welchem ein flexibles Kabel anschliessbar ist. Diese Vorrichtung ist erfindungsgemäss dadurch gekennzeichnet, dass die Welle ausschliesslich den von der Wanne elektrisch isolierten Deckel durchdringt und in ihm gelagert ist; dass die Welle starr und elektrisch leitend mit einem Anschlussstück verbunden ist, welches seinerseits starr und elektrisch leitend mit der rotierenden Elektrode verbunden ist; dass die Wanne elektrisch beheizbar ist und als Leitflüssigkeit eine an sich bekannte Metallegierung dient, deren Schmelzpunkt oberhalb von 30°C liegt.

Die Vorrichtung gemäss der Erfindung kann weiterhin wahlweise noch dadurch ausgestaltet sein, dass
a) die Beheizung der Wanne mit Hilfe einer Steuereinrichtung regulierbar erfolgt;
' b) der Schmelzpunkt der Metallegierung oberhalb von 50°C liegt;
c) der Durchmesser der Scheibe so bemessen ist, dass sie mit einer Fläche von 0,1 bis 3 mm² je Ampere durchfliessenden Stromes in die Metalllegierung eintaucht,

Beim Betrieb der erfindungsgemässen Vorrichtung befindet sich die Öffnung der Wanne immer in horizontaler Lage. Dadurch wird erreicht, dass die flüssige Metallegierung mit Sicherheit nicht aus der Wanne austritt, und dass die Scheibe immer gleich tief in die flüssige Metallegierung, in welcher sie frei rotieren kann, eintaucht.

Der Stromweg verläuft bei der Vorrichtung gemäss der Erfindung vom Anschlusstück, welches am Flansch des die bewegliche Elektrode darstellenden Behälters befestigt ist, über die in das Anschlusstück eingesetzte Welle, die auf die Welle aufgezogene Scheibe, die in der Wanne befindliche flüssige Metallegierung und das an der Wanne befestigte Kontaktstück, an welches ein zur Gleichspannungsquelle führendes flexibles Kabel anschraubbar ist. Die beiden Lagerbuchsen, welche im auf der Wanne aufliegenden Deckel angeordnet sind und durch welche die Welle geführt wird, erwärmen sich deswegen nur unbedeutend. Als Metallegierung sind für die erfindungsgemässe Vorrichtung das Leichtlot Stannol® (Nr. 46) mit einem Indiumgehalt von 90% und einem Schmelzpunkt von etwa 46°C sowie die Legierungen nach LIPOWITZ (50% Bi, 27% Pb, 13% Sn, 10% Cd) mit einem Schmelzpunkt von etwa 60°C, nach WOOD (50% Bi, 25% Pb, 12,5% Sn, 12,5% Cd) mit einem Schmelzpunkt von etwa 70°C und nach ROSE (50% Bi, 25% Pb, 25% Sn) mit einem Schmelzpunkt von etwa 95°C besonders geeignet. Bei der Verwendung von Stannol® kann auf eine geregelte Beheizung der Wanne verzichtet werden, da die einmal aufgeschmolzene Metallegierung durch die hohe Stromstärke des die Wanne durchfliessenden Stromes auf etwa 50°C gehalten wird.

Nach Abschalten des die Wanne durchfliessenden Stromes erstarrt alsbald die in der Wanne befindliche Metallegierung, so dass die erfindungsgemässe Vorrichtung problemlos abmontiert und transportiert werden kann.

In der beigefügten Zeichnung ist ein Ausführungsbeispiel des Gegenstandes der Erfindung schematisch dargestellt. Dabei zeigen:
Figur 1 einen liegend angeordneten zylindrischen Behälter, an dessen mittigen Flansch die erfindungsgemässe Übertragungsvorrichtung befestigt ist;
Figur 2 die Übertragungsvorrichtung im einzelnen.

Der zylindrische Behälter 1, welcher auf Rollen 2 horizontal drehbar gelagert ist, ist teilweise mit Elektrolytlösung gefüllt und stellt eine rotierende Elektrode dar, während in seinem Inneren in geringem Abstand von und parallel zu der Behälterwand die andere Elektrode angeordnet ist. Dabei ist die andere Elektrode mit Hilfe von Elektrodenhalterungen an einer Welle 3 befestigt, welche den Behälter 1 mittig durchdringt. Die Welle 3 ruht dabei drehbar in kreuzweise angeordneten Flachprofilen 4, welche elektrisch isoliert an den mittigen Flanschen 5 in beiden Deckeln des Behälters 1 befestigt sind. Ein Flansch 5 ist weiterhin mit dem Anschlusstück 6 der Übertragungsvorrichtung 7 elektrisch leitend verbunden, während am Kontaktstück 8 der Übertragungsvorrichtung 7 ein flexibles Kabel 9 befestigt ist, welches mit dem positiven Pol einer Gleichstromquelle verbunden ist. Die Welle 3, welche bei einer Drehung des Behälters 1 um seine Achse ihre Lage nicht verändert, ist starr mit dem negativen Pol dieser Gleichstromquelle verbunden.

Die erfindungsgemässe Übertragungsvorrichtung besteht aus einer Wanne 10, welche vorzugsweise aus Kupfer gefertigt ist. Die Wanne 10, an welcher das Kontaktstück 8 befestigt ist, ist mit einer niedrig schmelzenden Metallegierung gefüllt und mit Hilfe einer Steuereinrichtung 11 über eine Steckdose 12 reguliert elektrisch beheizbar. Die Wanne 10 ist weiterhin durch einen Deckel 13 verschlossen, wobei die Wanne 10 und der Deckel 13 elektrisch voneinander isoliert sind. Der Deckel 13 ist von einer Welle 14 durchdrungen, welche drehbar im Deckel 13 gelagert ist und an ihrem einen Ende das Anschlusstück 6 trägt, während sich innerhalb des Deckels 13 auf der Welle 14 eine Scheibe 15 befindet. Dabei ist der Durchmesser der Scheibe 15 so bemessen, dass sie mit grosser Fläche in die in der Wanne 10 befindliche geschmolzene Metallegierung eintaucht.

Der mit der Vorrichtung gemäss der Erfindung erzielte Fortschritt sei anhand der Elektropolitur eines zylindrischen Behälters von 100 m³ Inhalt aus Werltstoff-Nr. 1.4571 (Nach DIN 17440) erläutert. Bei der gemäss der DE-OS 2 528 942 durchgeführten Elektropolitur fliesst ein Strom von 5000 A bei zu Anfang 14 V.

### Beispiel 1 (Vergleich)

Die Stromübertragung vom rotierenden Behälter auf die starre Zuführungsleitung erfolgt durch eine Kupferbuchse, welche in einer Lagerschale läuft und in die zur besseren Stromübertragung Leitfett eingefüllt ist. Bereits nach fünfstündiger Elektropolitur ist infolge der Erhitzung von Kupferbuchse und Lagerschale die Spannung auf 18 V gestiegen. Die Fortführung der Elektropolitur ist in den folgenden 40 Stunden nur durch ständige Kühlung von Kupferbuchse und Lagerschale durch Bespritzen mit Wasser möglich, wodurch allein ein Festfressen der Kupferbuchse in der Lagerschale vermieden werden kann.

### Beispiel 2 (Erfindung)

Verwendet man zur Stromübertragung die erfindungsgemässe Vorrichtung, so steigt die Spannung im Laufe der 48 Stunden andauernden Elektropolitur lediglich auf 14,5 V an. Dabei ist eine Kühlung der Vorrichtung nicht erforderlich.

## Patentansprüche

1. Vorrichtung zur Übertragung von elektrischem Strom mit hoher Stromstärke auf eine rotierende Elektrode (1), bestehend aus einer mit einem Deckel (13) verschlossenen Wanne (10), welche von einer horizontal angeordneten Welle (14) durchdrungen ist und auf welcher mindestens eine Scheibe (15) angebracht ist, die teilweise in eine in der Wanne (10) befindliche Leitflüssigkeit eintaucht, und an der Wanne (10) mindestens ein Kontaktstück (8) befestigt ist, an welches ein flexibles Kabel (9) anschliessbar ist, dadurch gekennzeichnet, dass die Welle (14) ausschliesslich den von der Wanne (10) elektrisch isolierten Deckel (13) durchdringt und in ihm gelagert ist; dass die Welle (14) starr und elektrisch leitend mit einem Anschlusstück (6) verbunden ist, welches seinerseits starr und elektrisch leitend mit der rotierenden Elektrode (1) verbunden ist; dass die Wanne (10) elektrisch beheizbar ist und als Leitflüssigkeit eine an sich bekannte Metallegierung dient, deren Schmelzpunkt oberhalb von 30°C liegt.

2. Vorrichtung nach Anspruch 1, dadurch gekennzeichnet, dass die Beheizung der Wanne (10) mit Hilfe einer Steuereinrichtung (11) regulierbar erfolgt.

3. Vorrichtung nach Anspruch 1 und 1, dadurch gekennzeichnet, dass der Schmelzpunkt der Metallegierung oberhalb von 50°C liegt.

4. Vorrichtung nach einem der Ansprüche 1 bis 3, dadurch gekennzeichnet, dass der Durchmesser der Scheibe (15) so bemessen ist, dass sie mit einer Fläche von 0,1 bis 3 mm² je Ampere durchfliessenden Stromes in die Metallegierung eintaucht.

## Claims

1. Apparatus for transmitting electrical power of high intensity to a rotating electrode (1) formed of a trough (10) which is closed by a cover (13) and has a horizontally disposed shaft (14) passed therethrough, the shaft (14) having at least one disk (15) mounted thereon, which is arranged so as to dip at least partially in a conducting liquid in the trough (10), and of at least one contact maker (8) which is secured to the trough (10) and may have a flexible cable (9) connected thereto, characterized in that the shaft (14) is passed exclusively through, and mounted in, the cover (13) electrically insulated with respect to the trough (10); in that the shaft (14) is rigidly connected mechanically and electrically to a connecting joint (6) which in turn is rigidly connected mechanically and electrically to the rotating electrode (1); in that the trough (10) is electrically heatable; and in that the conducting liquid is a conventional metal alloy with a melting point higher than 30°C.

2. Apparatus as claimed in claim 1, wherein the heating of the trough (10) is regulated by means of a control (11).

3. Apparatus as claimed in claim 1 and 2, wherein the metal alloy has a melting point high- erthan 50°C.

4. Apparatus as claimed in any of claims 1 to 3, wherein the disk (15) is given a diameter large enough for it to reach into the metal alloy with a surface area of 0.1 to 3 mm² per ampere of power passed through the disk.

## Revendications

1. Dispositif pour transmettre du courant électrique de forte intensité à une électrode tournante (1), comportant une cuvette (10) fermée par un couvercle (13) qui est traversé par un axe (14) disposé horizontalement et sur lequel est calé au moins un disque (15) immergé partiellement dans un liquide conducteur contenu dans la cuvette (10), ainsi qu'au moins une pièce de contact (8) fixée à la cuvette (10) et à laquelle peut être connecté un câble flexible (9), caractérisé en ce que l'axe (14) traverse uniquement le couvercle (13), isolé électriquement de la cuvette (10), et est monté en lui, en ce que l'axe (14) est relié mécaniquement de façon rigide et électriquement à une pièce de raccordement (6), elle-même reliée mé- ccriquement de façon rigide et électriquement à l'é ₇ctrode tournante (1), en ce que la cuvette (10) peut être chauffée électriquement et en ce que le liquide conducteur est un alliage mécanique en soi connu dont le point de fusion est supérieur à 30°C.

2. Dispositif selon la revendication 1, caractérisé en ce que le chauffage de la cuvette (10) peut être réglé par un dispositif de commande (1).

3. Dispositif selon la revendication 1 ou 2, caractérisé en ce que le point de fusion de l'alliage métallique est supérieur à 50°C.

4. Dispositif selon l'une des revendications 1 à 3, caractérisé en ce que le diamètre du disque (15) est choisi de telle manière que le disque plonge dans l'alliage métallique par une surface de 0,1 à 3 mm² par Ampère du courant parcourant le disque.
